# EUROPÄISCHE PATENTSCHRIFT

(11) **EP 1 116 854 B1**
(45) Veröffentlichungstag und Bekanntmachung des Hinweises auf die Patenterteilung: **21.12.2005**
(21) Anmeldenummer: 01100480.1
(22) Anmeldetag: 09.01.2001
(51) Int. Cl.: E06B 9/36

(54) **Vertikal-Jalousette**
Vertical slat blind
Store à lamelles verticales

(30) Priorität: 14.01.2000 DE 20000651 U
(43) Veröffentlichungstag der Anmeldung: 18.07.2001
(73) Patentinhaber: Prosch, Dieter, 22083 Hamburg (DE)
(72) Erfinder: Prosch, Dieter, 22083 Hamburg (DE)
(74) Vertreter: Richter, Joachim

(56) Entgegenhaltungen:
- FR-A- 2 063 726
- US-A- 1 095 292
- US-A- 2 188 575
- US-A- 4 657 061
- US-A- 5 139 071

## Beschreibung

Die Erfindung betrifft eine Vertikal-Jalousette gemäß dem Oberbegriff des Anspruches 1.

Derartige Vertikal-Jalousetten bestehen aus in einer Trägerschiene gehaltenen und in Trägerschienenlängsrichtung mittels einer Bedienungsschnur verfahrbaren und mittels einer Bedienungskette zum Öffnen und zum Schließen um ihre vertikalen Längsachsen verschwenkbaren, im geschlossenen Zustand eine vorhangartige Jalousette bildenden Vertikallamellen aus streifenförmigen Zuschnitten aus einem Gewebe, Stoff oder Folie, wobei die Vertikallamellen an ihren unteren freien Enden mit an ihren äußeren Randkanten gehaltenen Verbindungsschnüren, -ketten oder - kugelketten miteinander verbunden sind, so dass im geschlossenen Zustand die Vertikallamellen eine vorhangartige Jalousette bilden, wohingegen im ganz oder teilweise geöffneten Zustand, der durch Verdrehen der Vertikallamellen um ihre Vertikalachsen erreicht wird, Licht durch die Jalousette hindurchdringen kann. Mit den bekannten Vertikal-Jalousetten ist es jedoch nicht möglich, gesonderte lichtdurchlässige Abschnitte und lichtundurchlässige Abschnitte zu schaffen, da sich alle Vertikallamellen gemeinsam nur schließen und öffnen lassen, so dass im geschlossenen Zustand kein Licht hindurchdringen kann. Auch im nur ganz oder teilweise geöffneten Zustand dringt immer Licht durch die Jalousettenfläche hindurch. Oftmals wird jedoch kein Lichteinfall in bestimmten Jalousettenbereichen gewünscht, insbesondere wenn Licht störend bei Arbeiten z. B. am Computer empfunden wird.

Eine Vertikal-Jalousette gemäß dem Oberbegriff des Anspruches 1 offenbart die US-A-2 188 575. Hiernach ist eine Vertikal-Jalousette bekannt, die aus in einer Trägerschiene gehaltenen und in Trägerschienenlängsrichtung verfahrbaren und mittels einer Bedienungskette zum Öffnen und Schließen um ihre vertikalen Längsachsen verschwenkbaren, im geschlossenen Zustand eine vorhangartige Jalousette bildenden Vertikallamellen aus streifenförmigen Zuschnitten, aus einem Gewebe, Stoff oder Folie, bekannt, wobei die Vertikallamellen an ihren unteren freien Enden mit an ihren äußeren Randkanten gehaltenen Verbindungsschnüren, - ketten oder -kugelketten miteinander verbunden sind. In der von den Vertikallamellen gebildeten Jalousette ist ein im unteren Jalousettenbereich liegender Lamellenabschnitt mit von Hand verstellbaren Vertikallamelle ausgebildet, wobei die unteren Lamellenabschnitte mit den oberen Lamellenabschnitten mit an den einander gegenüberliegenden Enden befestigten Drehhalterungen verbunden sind. Jede Drehhalterung besteht aus an den gegenüberliegenden freien Enden des oberen Lamellenabschnittes und des unteren Lamellenabschnittes befestigten U-Profilen, die über einen Drehzapfen miteinander verbunden sind, so dass die jeweils unteren Lamellenabschnitte um ihre vertikalen Längsachsen zu den jeweils oberen Lamellenabschnitten verdrehbar sind. Die Drehbewegungen dieser Drehhalterungen sind jedoch nicht sperrbar, so dass die unteren Lamellenabschnitte zu den oberen Lamellenabschnitten unbegrenzbar verdrehbar sind, was dazu führen kann, dass Drehbewegungen der Lamellen unkontrolliert erfolgen, da keine Begrenzung der Drehbewegung vorgesehen ist.

Durch die US-A-4 657 061 ist eine vertikal Jalousie aus einer Mehrzahl parallel verlaufender Lamellen bekannt, wobei jede Lamelle aus einer Mehrzahl unabhängiger Abschnitte besteht, die auf konzentrisch angeordneten Rohren befestigt sind, wobei jedes Rohr mit einer Antriebsvorrichtung in Verbindung steht. Die Vertikallamellen sind bei dieser Vertikaljalousette in einzelne Lamellenabschnitte unterteilt, die zueinander verstellbar sind. Das Verstellen der Lamellenabschnitte einer jeden Reihe erfolgt dabei unabhängig von den Lamellenabschnitten der jeweils anderen Reihe, wobei jeder Lamellenabschnitt einer jeden Reihe mit einer Drehachse verbunden ist. Die Drehachsen sind rohrförmig ausgebildet und ineinandergesteckt, so dass jede rohrförmige Drehachse in der jeweils anderen rohrförmigen Drehachse drehbar in Achslängsrichtung gelagert und gehalten ist, so dass die jeweils äußere rohrförmige Drehachse das Führungslager für die jeweils innere rohrförmige Drehachse bildet. Die oberen freien Enden der rohrförmigen Drehachsen tragen Antriebsscheiben, die mit Zugseilen in Wirkverbindung stehen, die in senkrechte Bedienungskettenabschnitte übergehen.

Die US-A-1 095 292 offenbart eine Vertikaljalousie mit Vertikallamellen, die zweigeteilt sind und somit eine obere Reihe und eine untere Reihe von Lamellenabschnitten bilden, wobei die Lamellen der beiden Reihen unabhängig voneinander vermittels Bedienungsschnüren geöffnet, verschlossen und seitlich verschiebbar sind. Dabei sind die Lamellenabschnitte der oberen Reihe und die Lamellenabschnitte der unteren Reihe nicht über eine Drehhalterung miteinander verbunden, so dass auch keine Zwangssteuerung über einen Mitnahmeeffekt der Lamellenabschnitte möglich ist.

Die US-A-5 139 071 beschreibt einen Verschwenkmechanismus für die Lamellenabschnitte einer oberen Reihe und einer unteren Reihe einer zweigeteilt ausgebildeten Vertikaljalousette, wobei die Lamellenabschnitte der oberen Reihe gegenüber den Lamellenabschnitten der unteren Reihe unabhängig voneinander verschwenkbar sind. Das Verschwenken der Lamellenabschnitte erfolgt dabei über zwei angetriebene Drehachsen, von denen die eine Drehachse mit den Lamellenabschnitten der unteren Reihe und die andere Drehachse mit den Lamellenabschnitten der oberen Reihe in Wirkverbindung bringbar sind. Eine derartige konstruktive Ausgestaltung ist sehr aufwendig und störanfällig, da jeder einzelne Lamellenabschnitt sowohl der unteren Reihe als auch der oberen Reihe mit einer Drehachse kuppelbar bzw. verbunden ist.

Es ist daher Aufgabe der vorliegenden Erfindung, eine Vertikal-Jalousette gemäß der eingangs beschriebenen Art zu schaffen, bei der die Bedienung der Vertikallamellen vereinfacht wird, so dass lichtdurchlässige und lichtundurchlässige Bereiche ausgebildet werden, wobei auch ein vollständiges Öffnen und schließen der Jalousette ohne komplizierten technischen Aufwand möglich ist, so dass die sich in einem Raum, z. B. in einer Büroraum mit Computern, mit einem mit einer Vertikal-Jalousette versehenen Fenster befindende Person die jeweils erforderlichen Lichtverhältnisse selbst einstellen und abschnittsweise regeln kann.

Diese Aufgabe wird bei einer Vertikal-Jalousette der gattungsgemäßen Art durch die im Anspruch 1 gekennzeichneten Merkmale gelöst.

Hiernach ist die erfindungsgemäße Vertikal-Jalousette in der Weise ausgebildet, dass im unteren Jalousettenbereich mindestens ein Lamellenabschnitt mit von Hand verstellbaren Vertikallamellen ausgebildet ist, wobei die unteren Lamellenabschnitte um ihre Vertikalachsen zu den oberen Lamellenabschnitten in Winkelstellungen bis mindestens 90° zu den oberen Lamellenabschnitten mittels sperrbarer Drehhalterungen verdrehbar sind, so dass die unteren Lamellenabschnitte zu den oberen Lamellenabschnitten um ihre Vertikalachsen in Winkelstellungen bis mindestens 90° von Hand und/oder über die oberen Lamellenabschnitte verdrehbar sind.

Mit einer derart erfindungsgemäßen Ausgestaltung einer Vertikal-Jalousette ist es möglich, je nach Anordnung und Anzahl der zweiteilig ausgebildeten Vertikallamellen eine Jalousette zu erhalten, mit der unterschiedliche Lichtverhältnisse geschaffen werden können, so dass z. B. an einem Computer arbeitende Person den Bereich der Jalousette abdunkeln können, der im geöffneten Zustand einen störenden Lichteinfall bewirkt, wohingegen andere Abschnitte bzw. Flächen der Jalousette für einen Lichteinfall geöffnet werden können. Es besteht somit die Möglichkeit, die Lichtverhältnisse ganz individuell einzustellen und den jeweiligen Erfordernissen anzupassen. Weitere vorteilhafte Ausgestaltungen der Erfindung sind Gegenstand der Unteransprüche.

Nach einer vorteilhaften Ausführungsform der Erfindung besteht mindestens eine Vertikallamelle der die Jalousette bildenden Vertikallamellen aus mindestens zwei übereinander liegenden sich zur Gesamtlänge der Vertikallamellen ergänzenden Lamellenabschnitten, wobei die beiden Lamellenabschnitte über die Drehhalterung miteinander verbunden sind, die aus zwei um eine gemeinsame vertikale Mittelachse verdrehbaren, übereinander liegend angeordneten Haltebügeln besteht, von denen der obere Haltebügel an dem unteren freien Ende des jeweils oberen Lamellenabschnittes befestigt ist und der untere Haltebügel an dem oberen Ende des jeweils unteren Lamellenabschnittes der Vertikallamelle gehalten ist. Der Schwenk- bzw. Drehbereich der beiden Haltebügel zueinander ist vermittels einer Arretierungseinrichtung begrenzt, wobei die oberen Lamellenabschnitte und die übrigen Vertikallamellen vermittels der Bedienungsschnur und/oder der Bedienungskette verfahrbar und/oder um ihre vertikalen Achsen verschwenkbar und die unteren Lamellenabschnitte von Hand und/oder über die oberen Lamellenabschnitte um Ihre vertikalen Drehachsen verschwenkbar sind.

Alle die Jalousette bildenden Vertikallamellen bestehen aus jeweils zwei über die Drehhalterungen verbundenen Lamellenabschnitten, wobei die beiden Lamellenabschnitte einer jeden Vertikallamelle gleiche Längen oder ungleiche Längen aufweisen können.

Jede jeweils zwei Lamellenabschnitte verbindende Drehhalterung besteht aus zwei übereinander liegend angeordneten, als Flachstäbe ausgebildeten Haltebügeln mit endseitig ausgebildeten etwa rechteckförmigen oder quadratischen Ausnehmungen mit in die jeweils oberen Längskanten der Flachstäbe übergehenden Öffnungen, wobei die beiden Flachstäbe an ihren einander zugekehrten Längskanten mittig je einen kreisförmigen oder teilkreisförmigen Scheibenkörper aufweisen, von denen der Scheibenkörper an dem oberen Haltebügel mit einem Lagerzapfen versehen ist und der Scheibenkörper an dem unteren Haltebügel eine Bohrung zur Aufnahme des Lagerzapfens zur Ausbildung der Drehachse aufweist. Die Arretierungseinrichtung besteht aus einem bogenförmigen, insbesondere viertelkreisbogenförmigen Langloch oder Nut in dem Scheibenkörper des unteren Haltebügels der Drehhalterung und aus einem in das Langloch eingreifenden Nocken an der Unterseite des Scheibenkörpers des oberen Haltebügels der Drehhalterung, so dass in Parallelstellung der beiden Haltebügel der Nocken des oberen Haltebügels in dem einen Endbereich des Langlochs und in rechtwinkliger Stellung der beiden Haltebügel zueinander der Lagerzapfen in dem anderen Endbereich des Langloches zu liegen kommt.

Die Drehhalterung mit ihren Haltebügeln besteht aus Kunststoff, wobei die Flachstäbe der Haltebügel der Drehhalterung eine Länge aufweisen, die größer ist als die Breite der einzelnen Vertikallamellen, so dass die freien Enden mit den Ausnehmungen der Flachstäbe seitlich aus den Lamellenabschnitten herausragen.

Das teilkreisförmige Langloch an dem Scheibenkörper des unteren Haltebügels der Drehhalterung entspricht in etwa der Länge eines Viertelkreises.

Die unteren Lamellenabschnitte der Vertikallamellen sind beidseitig im Bereich ihrer unteren freien Enden über Verbindungsketten-, Kugelketten oder -schnüre miteinander verbunden, wobei die oberen Lamellenabschnitte der Vertikallamellen beidseitig im Bereich ihrer unteren Enden über Verbindungsketten, Kugelketten oder -schnüre, verbunden sind.

Ausführungsbeispiele der Erfindung werden anhand der Zeichnungen näher erläutert. Es zeigen in schaubildlichen Ansichten
- Fig. 1: eine Vertikal-Jalousette mit je einem oberen und einem unteren Lamellenabschnitt aufweisenden Vertikallamellen im geöffneten Zustand der Jalousette, wobei die oberen und die unteren Lamellenabschnitte über eine Drehhalterung miteinander verbunden sind,
- Fig. 2: die Vertikal-Jalousette gemäß Fig. 1 jedoch mit einem geschlossenen oberen Bereich, wobei die unteren Lamellenabschnitte im rechten Winkel zu den oberen Lamellenabschnitten stehen,
- Fig. 3: die Vertikal-Jalousette gemäß Fig. 1 jedoch mit einem geöffneten oberen Bereich und einem geschlossenen unteren Bereich, wobei die oberen Lamellenabschnitte im rechten Winkel zu den unteren Lamellenabschnitten stehen,
- Fig. 4: die aus zwei Haltebügeln für die oberen Lamellenabschnitte und für die unteren Lamellenabschnitte bestehende Drehhalterung in der Position der Haltebügel bei geöffneten Zustand der Jalousette gemäß Fig. 1,
- Fig. 5: die Drehhalterung in einer Explosionsdarstellung ihrer beiden Haltebügel,
- Fig. 6: die Drehhalterung in der Stellung der beiden Haltebügel, in der die beiden Lamellenabschnitte im rechten Winkel gemäß Fig. 2 und 3 zueinander stehen, und
- Fig. 7 bis 10: in schematischen Ansicht verschiedener Anordnungen von Vertikal-Jalousetten mit durchgehenden und mit zwei geteilten Vertikallamellen.

Die in den Fig. 1, 2, 3, 7, 8, 9 und 10 dargestellte Vertikal-Jalousette 100 besteht aus in einer an einer Decke oder senkrechten Wand befestigbaren Trägerschiene 15 gehaltenen Vertikallamellen 10, deren Anzahl sich jeweils nach der Größe der herzustellenden Jalousette 200 richtet. Diese Vertikallamellen 10 sind in der Trägerschiene 15 gehalten und vermittels einer Bedienungsschnur 17 in Pfeilrichtung X in der Trägerschiene 15 verfahrbar. Darüber hinaus sind die Vertikallamellen 10 mit ihren oberen Enden mit Halterungen versehen, die im Innenraum der Trägerschiene 15 verfahrbar sind und die ein Verdrehen der Vertikallamellen 10 um ihre vertikale Längsachse 11 ermöglichen. Das Verdrehen der Vertikallamellen 10 um ihre vertikale Längsachse 11 erfolgt mittels einer Bedienungskette 16 die bevorzugterweise als Kugelkette ausgebildet ist. Vermittels dieser Bedienungskette 16 werden die Vertikallamellen 10 durch Verschwenken geschlossen oder geöffnet.

Die Vertikallamellen 10 bestehen aus streifenförmigen Zuschnitten aus einem Gewebe, Stoff, Folie oder anderen geeigneten Werkstoffen.

An ihren unteren freien Enden 10c sind die Vertikallamellen 10 und zwar mit an ihren äußeren Randkanten 10a, 10b gehaltenen Verbindungsschnüren, -ketten oder -kugelketten 13 miteinander verbunden (Fig. 1). In der von den Vertikallamellen 10 gebildeten Jalousette 200 ist mindestens ein im unteren Jalousettenbereich liegender Abschnitt 90 mit von Hand verstellbaren Vertikallamellen bzw. Lamellenabschnitten 120 ausgebildet, wobei dieser Abschnitt gemäß Fig. 7 im mittleren Bereich der Jalousette 200 ausgebildet ist. Bei der Ausführungsform gemäß Fig. 8 sind zwei Abschnitte 90 ausgebildet, die in den Endbereichen der Jalousette 200 vorgesehen sind, während gemäß Fig. 9 der Abschnitt 90 sich über den gesamten unteren Längsbereich der Jalousette 200 erstreckt. Nach Fig. 10 sind in der Jalousette 200 zwei Abschnitte 90 ausgebildet.

Die Fig. 1, 2 und 3 zeigen eine Vertikal-Jalousette 100 mit fünf Vertikallamellen 10, wobei die Anzahl der Vertikallamellen sich jeweils nach der Breite der herzustellenden Jalousette 200 richtet.

Mindestens eine Vertikallamelle 10 der die Jalousette 200 bildenden Vertikallamellen 10 ist zweigeteilt ausgebildet. Bei dem in den Fig. 1, 2 und 3 gezeigten Ausführungsbeispiel sind alle Vertikallamellen 10 zweigeteilt ausgebildet und bestehen somit aus einem oberen Lamellenabschnitt 110 und einem unteren Lamellenabschnitt 120. Der untere Lamellenabschnitt 120 ist von Hand um seine Vertikalachse 121 zu dem oberen Lamellenabschnitt 110 in Winkelstellungen bis mindestens 90° zum oberen Lamellenabschnitt 110 verdrehbar, was mittels einer sperrbaren Drehhalterung 30 erfolgt, die zwischen dem oberen Lamellenabschnitt 110 und dem unteren Lamellenabschnitt 120 so angeordnet ist, dass die beiden Lamellenabschnitte miteinander verbunden und zusammengehalten werden. Durch diese Verdrehbarkeit vermittels dieser Drehhalterung 30 ist der jeweilige untere Lamellenabschnitt 120 zum jeweils oberen Lamellenabschnitt 110 in eine Winkelstellung von 90° überführbar (Fig. 1 und 3). Auch die Anzahl der Vertikallamellen 10 einer Jalousette 200, die zweigeteilt ausgebildet sind, richtet sich einerseits nach der Größe der Jalousette 200 und zum anderen nach den möglichen bzw. gewünschten Einstellungen der Lamellen zur Schaffung jeweils erforderlicher oder gewünschter Lichtverhältnisse, in dem nämlich die unteren Lamellenabschnitte 120 zu den oberen Lamellenabschnitten 110 um ihre vertikalen Drehachsen 121 verdreht werden. Unabhängig von dieser Verdrehbarkeit der unteren Lamellenabschnitte 120 zu den oberen Lamellenabschnitten 110 sind die oberen Lamellenabschnitte 110 und zwar zusammen mit den unteren Lamellenabschnitte 120 in Richtung X an der Trägerschiene 15 verfahrbar, wenn beispielsweise die Fensterfläche völlig freigegeben werden soll, z. B. zum Reinigen oder für den Fall, dass besonders gute Lichtverhältnisse in den angrenzenden Räumen geschaffen werden sollen. Des weiteren sind die oberen Lamellenabschnitte 110 vermittels der Bedienungskette 16 um ihre vertikalen Längsachsen verdrehbar und können somit eine geöffnete Stellung einnehmen (Fig. 1) oder eine teilweise geschlossene Stellung.

Fig. 1 zeigt die Jalousette 200 in geöffnetem Zustand der Vertikallamellen, wobei gemäß Fig. 2 die den oberen Bereich der Jalousette 200 bildenden oberen Lamellenabschnitte 110 geschlossen und die unteren Lamellenabschnitte 120 geöffnet sind. Nach Fig. 3 sind die oberen Lamellenabschnitte 110 geöffnet und die unteren Lamellenabschnitte 120 geschlossen. Bei dieser Ausführungsform kann somit Licht nur im oberen Bereich durch die Jalousette 200 hindurchdringen, wohingegen in der Stellung nach Fig. 2 eine Abdunklung im oberen Jalousettenbereich erfolgt, während Licht durch den unteren Bereich der Jalousette hindurchdringen kann.

Jede Vertikallamelle 10, soweit die Vertikallamellen in der Jalousette 200 zweigeteilt ausgebildet sein sollen, besteht aus mindestens zwei übereinander liegenden, sich zur Gesamtlänge der Vertikallamellen 10 ergänzenden Lamellenabschnitten 110, 120, die über die Drehhalterung 30 miteinander verbunden sind.

Diese Drehhalterung 30 besteht aus zwei über eine gemeinsame vertikale Mittelachse 30a zueinander verdrehbaren und übereinander liegend angeordneten Haltebügel 31, 131, von denen der obere Haltebügel 31 an dem unteren freien Ende 110a des jeweils oberen Lamellenabschnittes 110 befestigt ist und der untere Haltebügel 131 an dem oberen Ende 120a des jeweils unteren Lamellenabschnittes 120 gehalten ist (Fig. 1, 2, 3 und 4). Wie die Fig. 1, 2 und 3 zeigen, sind die Haltebügel 31, 131 in schlaufenförmigen Endabschnitten der oberen Lamellenabschnitte 110 und der unteren Lamellenabschnitte 120 angeordnet und gehalten.

Der Schwenk- bzw. Drehbereich der beiden Haltebügel 31, 131 zu einander ist vermittels einer Arretierungseinrichtung 40 begrenzt, wobei die oberen Lamellenabschnitte 110 und die übrigen Vertikallamellen Lamellenabschnitte 10 vermittels der Bedienungsschnur 17 und/oder der Bedienungskette 16 verfahrbar und um ihre vertikalen Achsen 11 bzw. 121 verschwenkbar und die unteren Lamellenabschnitte 120 von Hand und/oder über die oberen Lamellenabschnitte 110 um ihre vertikalen Drehachsen 121 verschwenkbar sind. Da die Drehhalterung 30 derart ausgebildet ist, dass ein Mitnahmeeffekt erreicht wird, besteht die Möglichkeit, das Ein- und Ausschwenken der unteren Lamellenabschnitte 120 auch über die Verschwenkbarkeit der oberen Lamellenabschnitte 110 in Verbindung mit den obigen Vertikallamellen 10 zu steuern.

Wie die Fig. 1 bis 3 zeigen, bestehen mehrere der die Jalousette 200 bildenden Vertikallamellen aus je einem oberen Lamellenabschnitt 110 und je einem unteren Lamellenabschnitt 120, wobei die oberen Lamellenabschnitte über die Drehhalterungen 30 mit den unteren Lamellenabschnitten 120 verbunden sind, wobei die unteren Lamellenabschnitte mit ihren freien unteren Enden 120b vermittels Kugelketten, Ketten oder Schnüre 13 zusammengehalten sind, die an den äußeren Randkanten 120c, 120d der unteren Lamellenabschnitte gehalten sind, so dass bei einem Verschwenken nur eines einzigen unteren Lamellenabschnittes 120 die übrigen unteren Lamellenabschnitte 120 an dieser Schwenkbewegung teilnehmen, wobei auch die Möglichkeit besteht, die unteren Haltebügel 131 der Drehhalterung 30 vermittels Kugelketten, Ketten oder Schnüre entsprechend der Kugelketten, Ketten oder Schnüre 13 miteinander zu verbinden.

Die die Vertikallamellen bildenden oberen Lamellenabschnitte 110 und die unteren Lamellenabschnitte 120 können nach einer Ausführungsform gleiche Längen aufweisen. Es besteht jedoch auch die Möglichkeit die Lamellenabschnitte 110, 120 so auszubilden, dass diese ungleiche Längen aufweisen, d. h. die oberen Lamellenabschnitte 110 können gegenüber den unteren Lamellenabschnitten 120 eine größere Länge aufweisen, wobei auch eine umgekehrte Ausgestaltung möglich ist.

Jede jeweils zwei Lamellenabschnitte 110, 120 verbindende Drehhalterung 30 besteht aus zwei übereinander liegend angeordneten und als Flachstäbe 31', 131' ausgebildeten Haltebügeln 31, 131. Diese Flachstäbe 31', 131' weisen endseitig etwa rechteckförmige oder quadratische Ausnehmungen 32, 32' und 132, 132' mit in die jeweils oberen Längskanten 31a, 31'a der Flachstäbe 31', 131' übergehende Öffnungen 32a, 32'a und 132a, 132'a auf, so dass aufgrund dieser Ausgestaltung hakenförmige Endabschnitte gebildet werden, die zur Halterung und Aufnahme von Kugelketten, Ketten oder Schnüre entsprechende Kugelketten, Ketten oder Schnüre 13 dienen, wenn die unteren Lamellenabschnitte 120 obenseitig miteinander verbunden werden sollen oder falls die oberen Lamellenabschnitte 110 endseitig im unteren Bereich verbunden werden sollen.

Die beiden Flachstäbe 31', 131' der beiden Haltebügel 31, 131 der Drehhalterung 30 weisen an ihren einander zugekehrten Längskanten 31'b, 131'a mittig je einen kreisförmigen oder teilkreisförmigen Scheibenkörper 33, 133 auf. Die beiden Scheibenkörper 33, 133 sind miteinander dekkungsgleich. Von den Scheibenkörpern 33, 133 ist der Scheibenkörper 33 an dem oberen Haltebügel 31, mit einem Lagerzapfen 35 versehen. Der Scheibenkörper 133 an dem unteren Haltebügel 131 weist eine Bohrung 36 zur Aufnahme des Lagerzapfens 35 zur Ausbildung der Drehachse 30a auf, so dass die beiden Haltebügel 31, 131 zueinander um diese Drehachse 30a verdrehbar sind (Fig. 5).

Um die beiden Haltebügel 31, 131 und somit auch die oberen Lamellenabschnitte 110 und die unteren Lamellenabschnitte 120 zueinander so verdrehen zu können, dass eine Anordnung der Haltebügel in einem rechten Winkel erfolgt und keine Überdrehung über diesen Winkelbereich möglich ist, besteht die Arretierungseinrichtung 40 an den beiden Haltebügeln 31, 131 aus einem bogenförmigen, insbesondere viertelkreisbogenförmigen Langloch oder Nut 41, die in dem Scheibenkörper 133 des unteren Haltebügels 131 der Drehhalterung 30 ausgebildet ist (Fig. 5 und 6). Des weiteren umfasst die Arretierungseinrichtung 40 einen in das Langloch 41 eingreifenden Nocken 45, der an der Unterseite des Scheibenkörpers 33 des oberen Haltebügels 31 der Drehhalterung 30 ausgebildet ist. Der Nocken 45 arbeitet mit dem Langloch bzw. der Nut 41 derart zusammen, dass in Parallelstellung der beiden Haltebügel 31, 131 der Nocken 45 des oberen Haltebügels 31 in dem einen Endbereich des Langloches 41 und in rechtwinkliger Stellung der beiden Haltebügel 31, 131 zueinander der Nocken 45 in dem anderen Endbereich des Langloches 41 zu liegen kommt. In Parallelstellung der beiden Haltebügel 31, 131 nimmt der Nocken 45 die Position A am Ende des Langloches 41 ein (Fig. 5). Wird dagegen der untere Haltebügel 131 in Pfeilrichtung X2 um die Drehachse 30a in Pfeilrichtung X2 verdreht, dann wird der Nocken 45 in dem Langloch 41 geführt, bis der Nocken 45 die Endposition B im Langloch 41 erreicht hat (Fig. 5). In den Endstellung A und B ist der untere Haltebügel 131 zum oberen Haltebügel 31 arretiert und wenn der obere Lamellenabschnitt 110 um seiner Vertikalachse in Pfeilrichtung X3 verschwenkt wird, dann wird der untere Haltebügel 131 mit dem unteren Lamellenabschnitt 120 mitgenommen. Bei einem Drehen des unteren Haltebügels 131 zu dem oberen Haltebügel 31 von Hand wird dann die in Fig. 6 gezeigte Winkelstellung eingenommen.

Die Drehhalterung 30 mit ihren Haltebügeln 31, 131 besteht aus Kunststoff oder anderen geeigneten Werkstoffen. Die Flachstäbe 31', 131' der Haltebügel 31, 131 der Drehhalterung 30 weisen eine Länge auf, die größer ist als die Breite der einzelnen Vertikallamellen 10, so daß die freien Enden 31'd, 31'e und 131'd, 131'e mit den Ausnehmungen 32, 32' und 132, 132' der Flachstäbe 31', 131' seitlich aus den Lamellenabschnitten 110, 120 herausragen.

Das teilkreisförmige Langloch 41 in dem Scheibenkörper 133 des unteren Haltebügels 131 der Drehhalterung 30 entspricht in etwa der Länge eine Viertelkreises.

Das Zusammenhalten der beiden Haltebügel 31, 131 wird dadurch erreicht dass der in die Bohrung 36 in dem Scheibenkörper 133 an dem unteren Haltebügel 131 eingreifende Lagerzapfen 35 mit einer den Rand der Bohrung 36 hintergreifenden Abwinklung versehen ist, so dass ein Abziehen oder Lösen des oberen Haltebügels 31 vom unteren Haltebügel 131 verhindert wird. Die Scheibenkörper 33, 133, der Lagerzapfen 35 und der Nocken 45 sind an den Haltebügeln 31, 131 angeformt, d. h. die Teile sind einstückig ausgebildet.

## Patentansprüche

1. Vertikal-Jalousette (100), bestehend aus in einer Trägerschiene (15) gehaltenen und in Trägerschienenlängsrichtung mittels einer Bedienschnur (17) verfahrbaren und mittels einer Bedienungskette (16) zum Öffnen und Schließen um ihre vertikalen Längsachsen (11) verschwenkbaren, im geschlossen Zustand eine vorhangartige Jalousette (200) bildenden Vertikallamellen (10) aus streifenförmigen Zuschnitten, aus einem Gewebe, Stoff oder Folie, wobei die Vertikallamellen (10) an ihren unteren freien Enden (10c) mit an ihren äußeren Randkanten (10a, 10b) gehaltenen Verbindungsschnüren, -ketten oder -kugelketten (13) miteinander verbunden sind, wobei in der von den Vertikallamellen (10) gebildeten Jalousette ein im unteren Jalousettenbereich liegender Lamellenabschnitt (120) mit von Hand verstellbaren Vertikallamellen ausgebildet ist, wobei die unteren Lamellenabschnitte (120) mit den oberen Lamellenabschnitten (110) mit an den einander gegenüberliegenden Enden befestigten Drehhalterungen (30) verbunden sind,
**dadurch gekennzeichnet,**
**dass** im unteren Jalousettenbereich mindestens ein Lamellenabschnitt (120) mit von Hand verstellbaren Vertikallamellen ausgebildet ist, wobei die unteren Lamellenabschnitte (120) um ihre Vertikalachsen (121) zu den oberen Lamellenabschnitten (110) in Winkelstellungen bis mindestens 90° zu den oberen Lamellenabschnitten (110) mittels sperrbarer Drehhalterungen (30) verdrehbar sind, so dass die unteren Lamellenabschnitte (120) zu den oberen Lamellenabschnitten (110) um ihre Vertikalachsen (121) in Winkelstellungen bis mindestens 90° von Hand und/oder über die oberen Lamellenabschnitte (110) verdrehbar sind.

2. Vertikal-Jalousette nach Anspruch 1,
**dadurch gekennzeichnet,**
**dass** mindestens eine Vertikallamelle (10) der die Jalousette (200) bildenden Vertikallamellen (10) aus mindestens zwei übereinander liegenden, sich zur Gesamtlänge der Vertikallamellen (10) ergänzenden Lamellenabschnitten (110, 120) besteht, dass die beiden Lamellenabschnitte (110, 120) über die Drehhalterung (30) miteinander verbunden sind, die aus zwei um eine gemeinsame vertikale Mittelachse (30a) zueinander verdrehbaren, übereinander liegend angeordneten Haltebügeln (31, 131) besteht, von denen der obere Haltebügel (31) an dem unteren freien Ende (110a) des oberen Lamellenabschnittes (110) befestigt ist und der untere Haltebügel (131) an dem oberen Ende (120a) des unteren Lamellenabschnittes (120) der Vertikallamelle (10) gehalten ist, und dass der Schwenk- bzw. Drehbereich der beiden Haltebügel (31, 131) zueinander vermittels einer Arretierungseinrichtung (40) begrenzt ist, wobei die oberen Lamellenabschnitte (110) und die übrigen ungeteilt ausgebildeten Vertikallamellen (10) vermittels der Bedienungsschnur (17) oder der Bedienungskette (16) verfahrbar und ihre vertikalen Achsen (11; 121) verschwenkbar und die unteren Lamellenabschnitte (120) von Hand oder über die obere Lamellenabschnitte (110) um ihre vertikalen Drehachsen (121) verschwenkbar sind.

3. Vertikal-Jalousette nach einem der Ansprüche 1 oder 2,
**dadurch gekennzeichnet,**
**dass** jede jeweils zwei Lamellenabschnitte (110, 120) verbindende Drehhalterung (30) aus zwei übereinander liegend angeordneten, als Flachstäbe (31', 131') ausgebildeten Haltebügeln (31, 131') mit endseitig ausgebildeten, etwa rechteckförmigen oder quadratischen Ausnehmungen (32, 32'; 132, 132') mit in die jeweils oberen Längskanten (31'a, 131'a) der Flachstäbe (31', 131') übergehenden Öffnungen (32a, 32'a; 132a, 132'a) bestehen, dass die beiden Flachstäbe (31', 131') an ihren einander zugekehrten Längskanten (31'b, 131'a) mittig je einen kreisförmigen oder teilkreisförmigen Scheibenkörper (33, 133) aufweisen, von denen der Scheibenkörper (33) an dem oberen Haltebügel (31) mit einem Lagerzapfen (35) versehen ist und der Scheibenkörper (133) an dem unteren Haltebügel (131) eine Bohrung (36) zur Aufnahme des Lagerzapfens (35) zur Ausbildung der Drehachse (30a) aufweist, und dass die Arretierungseinrichtung (40) aus einem bogenförmigen, insbesondere viertelkreisbogenförmigen Langloch oder Nut (41) in dem Scheibenkörper (133) des unteren Haltebügels (131) der Drehhalterung (30) und aus einem in das Langloch (41) eingreifende Nocken (45) an der Unterseite des Scheibenkörpers (33) des oberen Haltebügels (31) der Drehhalterung (30) besteht, so dass in Parallelstellung der beiden Haltebügel (31, 131) der Nocken (45) des oberen Haltebügels (31) in dem einen Endbereich (A) des Langloches (41) und in rechtwinkliger Stellung der beiden Haltebügel (31, 131) zueinander der Nocken (45) in dem anderen Endbereich (B) des Langloches (41) zu liegen kommt.

4. Vertikal-Jalousette nach einem der Ansprüche 1 bis 3,
**dadurch gekennzeichnet,**
**dass** der in die Bohrung (36) in dem Scheibenkörper (133) an dem unteren Haltebügel (131) eingreifende Lagerzapfen (35) mit einer den Rand der Bohrung (36) hintergreifenden Abwinklung zur Verhinderung eines Abziehens des oberen Haltebügels (31) vom unteren Haltebügel (131) versehen ist.

5. Vertikal-Jalousette nach einem der Ansprüche 1 bis 4,
**dadurch gekennzeichnet,**
**dass** die Scheibenkörper (33, 133), der Lagerzapfen (35) und der Nocken (45) an den Haltebügeln (31, 131) angeformt sind.

6. Vertikal-Jalousette nach einem der Ansprüche 1 bis 5,
**dadurch gekennzeichnet,**
**dass** die Drehhalterung (30) mit ihren Haltebügeln (31, 131) aus einem Kunststoff besteht.

7. Vertikal-Jalousette nach einem der Ansprüche 1 bis 6,
**dadurch gekennzeichnet,**
**dass** die Flachstäbe (31', 131') der Haltebügel (31, 131) der Drehhalterung (30) eine Länge aufweisen, die größer ist als die Breite der einzelnen Vertikallamellen (10), so dass die freien Enden (31'd, 31'e; 131'd, 131'e) mit den Ausnehmungen (32, 32'; 132, 132') der Flachstäbe (31', 131') seitlich aus den Lamellenabschnitten (110, 120) herausragen.

8. Vertikal-Jalousette nach einem der Ansprüche 1 bis 7,
**dadurch gekennzeichnet,**
**dass** das teilkreisförmige Langloch (41) in dem Scheibenkörper (133) des unteren Haltebügels (131) der Drehhalterung (30) in etwa der Länge eines Viertelkreises entspricht.

9. Vertikal-Jalousette nach einem der Ansprüche 1 bis 8,
**dadurch gekennzeichnet,**
**dass** die aus zwei über die Drehhalterungen (30) miteinander verbundenen Lamellenabschnitten (110, 120) bestehenden Vertikallamellen (10) Lamellenabschnitte (110, 120) mit gleichen Längen aufweisen.

10. Vertikal-Jalousette nach einem der Ansprüche 1 bis 8,
**dadurch gekennzeichnet,**
**dass** aus zwei über die Drehhalterungen (30) miteinander verbundenen Lamellenabschnitten (110, 120) bestehenden Vertikallamellen (10) Lamellenabschnitte (110, 120) mit ungleichen Längen aufweisen.

11. Vertikal-Jalousette nach einem der Ansprüche 1 bis 10,
**dadurch gekennzeichnet,**
**dass** die unteren Lamellenabschnitte (120) der Vertikallamellen (10) beidseitig im Bereich ihrer unteren freien Enden (120b) über Verbindungsketten, -kugelketten oder -schnüre (13) miteinander verbunden sind.

12. Vertikal-Jalousette nach einem der Ansprüche 1 bis 11,
**dadurch gekennzeichnet,**
**dass** die oberen Lamellenabschnitte (110) der Vertikallamellen (10) beidseitig im Bereich ihrer unteren freien Enden (110a) über Verbindungsketten, -kugelketten oder -schnüre (13) miteinander verbunden sind.

## Claims

1. A vertical Venetian blind (100) consisting of vertical slats (10), held in a support rail (15) and travelling in the support rail longitudinal direction and swivellable about their vertical longitudinal axes (11) by means of an operating chain (16) for opening and closing, which form, when closed, a curtain-type Venetian blind (200), these vertical slats (10) being made of strip-shaped cut-out pieces made of a weft, cloth or foil, whereby the vertical slats (10) are connected with each other at their lower free ends (10c) with connecting cords, chains or bead chains (13) held on their outer marginal edges (10a, 10b), whereby one slat section (120) situated in the lower blind area is configured in the blind formed by the vertical slats (10) with vertical slats which are manually adjustable, whereby the lower slat sections (120) are connected with the upper slat sections (110) with rotary holding devices (30) fixed at the opposite ends,
**characterized in**
**that** at least one slat section (120) is configured with manually adjustable vertical slats in the lower blind area, whereby the lower slat sections (120) can be twisted about their vertical axles (121) to the upper slat sections (110) into angular positions up to at least 90° to the upper slat sections (110) by means of lockable rotary holding devices (30) so that the lower slat sections (120) can be twisted to the upper slat sections (110) about their vertical axles (121) into angular positions to at least 90° manually and/or over the upper slat sections (110).

2. A vertical Venetian blind according to claim 1,
**characterized in**
**that** at least one vertical slat (10) of the vertical slats (10) forming the Venetian blind (200) consists of at least two superimposed slat sections (110, 120) complementing to the whole length of the vertical slats (10), that both slat sections (110, 120) are connected with each other over the rotary holding device (30) which consists of two superimposed retaining clamps (31, 131) twistable to each other about a common vertical middle axis (30a), the upper retaining clamp (31) being fixed to the lower free end (110a) of the upper slat section (110) and the lower retaining clamp (131) being held at the upper end (120a) of the lower slat section (120) of the vertical slat (10) and that the swivelling range or rotating range of both retaining clamps (31, 131) to each other is limited by means of a locking device (40), whereby the upper slat sections (110) and the remaining one-piece configured vertical slats (10) are travelling by means of the operating cord (17) or the operating chain (16) and are swivellable about their vertical axles (11; 121) and the lower slat sections (120) are manually swivellable or over the upper slat sections (110) about their vertical rotation axes (121).

3. A vertical Venetian blind according to any of the claims 1 and 2,
**characterized in**
**that** each rotary holding device (30) which respectively connects two slat sections (110, 120) consists of two superimposed arranged retaining clamps (31, 131') configured as flat bars (31', 131') with end-sided configured approximately rectangular or square recesses (32, 32', 132, 132') with openings (32a, 32'a; 132a, 132'a) changing into the respectively upper longitudinal edges (31'a, 131'a) of the flat bars (31', 131'), that both flat bars (31; 131') have in the middle of their longitudinal edges (31'b, 131'a) turned to each other respectively one circular or partially circular disk body (33, 133), the disk body (33) on the upper retaining clamp (31) being provided with a journal (35) and the disk body (133) on the lower retaining clamp (131) having a bore hole (36) for receiving the journal (35) for constituting the rotation axis (30a) and that the locking device (40) consists of a curved, particularly of a curved oblong hole in the shape of a quarter of a circle or of a groove (41) in the disk body (133) of the lower retaining clamp (131) of the rotary holding device (30) and of a cam (45) engaging into the oblong hole (41) on the lower side of the disk body (33) of the upper retaining clamp (31) of the rotary holding device (30) so that in parallel position of both retaining clamps (31, 131) the cam (45) of the upper retaining clamp (31) comes to rest in the one end area of the oblong hole (41) and, in right-angled position of both retaining damps (31, 131) to each other, the cam (45) comes to rest in the other end area (B) of the oblong hole (41).

4. A vertical Venetian blind according to any of the claims 1 to 3,
**characterized in**
**that** the journal (35) engaging into the bore hole (36) in the disk body (133) on the lower retaining clamp (131) is provided with a bent grasping the edge of the bore hole (36) from behind for avoiding the pulling off of the upper retaining clamp (31) from the lower retaining clamp (131).

5. A vertical Venetian blind according to any of the claims 1 to 4,
**characterized in**
**that** the disk bodies (33, 133), the journal (35) and the cam (45) are moulded on the retaining clamps (31, 131).

6. A vertical Venetian blind according to any of the claims 1 to 5,
**characterized in**
**that** the rotary holding device (30) with its retaining clamps (31, 131) is made of a synthetic material.

7. A vertical Venetian blind according to any of the claims 1 to 7,
**characterized in**
**that** the flat bars (31', 131') of the retaining clamps (31, 131) of the rotary holding device (30) have a length which is bigger than the width of the individual vertical slats (10) so that the free ends (31'd, 31'e ; 131'd, 131'e) with the recesses (32, 32' ; 132, 132') project of the flat bars (31', 131') laterally from the slat sections (110, 120).

8. A vertical Venetian blind according to fig.8,
**characterized in**
**that** the partially circular oblong hole (41) in the disk body (133) of the lower retaining clamp (131) of the rotary holding device (30) approximately corresponds to the length of a quarter of a circle.

9. A vertical Venetian blind according to any of the claims 8 and 9,
**characterized in**
the vertical slats (10) consisting of two slat sections (110, 120) connected with each other by the rotary holding devices (30) have slat sections (110, 120) with the same length.

10. A vertical Venetian blind according to any of the claims 8 to 10,
**characterized in**
the vertical slats (10) consisting of two slat sections (110, 120) connected with each other by the rotary holding devices (30) have slat sections (110, 120) with unequal length.

11. A vertical Venetian blind according to any of the claims 1 to 10,
**characterized in**
**that** the lower slat sections (120) of the vertical slats (10) are connected with each other on both sides in the area of their lower free ends (120b) over connecting chains, connecting bead chains or connecting cords (13).

12. A vertical Venetian blind according to any of the claims 1 to 11,
**characterized in**
**that** the upper slat sections (110) of the vertical slats (10) are connected with each other on both sides in the area of their lower free ends (110a) over connecting chains, connecting bead chains or connecting cords (13).

## Revendications

1. Store à lamelles verticales (100) constitué par des lamelles verticales (10) qui forment, à l'état fermé, un store de type rideau (200), maintenues dans un rail de support (15) et déplaçables dans le sens longitudinal du rail de support au moyen d'un cordon de commande (17) et pivotantes autour de leurs axes longitudinaux verticaux (11) au moyen d'une chaîne de commande (16) pour ouvrir et fermer, ces lamelles verticales étant formées de pièces découpées en forme de bandes, en un tissu, une étoffe ou une feuille, les lamelles verticales (10) étant reliées les unes aux autres à leurs extrémités libres inférieures (10c) avec des cordons, chaînes ou chaînes à billes de raccord (13) qui sont maintenues sur leurs arêtes marginales extérieures (10a, 10b), une section de lamelles (120) située dans la zone inférieure du store étant configuré dans le store formé par les lamelles verticales (10) avec des lamelles verticales réglables manuellement, les sections inférieures des lamelles (120) étant reliées aux sections supérieures des lamelles (110) avec des fixations rotatives (30) fixées aux extrémités opposées,
**caractérisé en ce**
**qu'**au moins une section de lamelle (120) est configurée dans la zone inférieure du store avec des lamelles verticales réglables manuellement, les sections inférieures des lamelles (120) pouvant effectuer une torsion autour de leurs axes verticaux (121) par rapport aux sections supérieures des lamelles (110) dans des positions angulaires jusqu'au moins 90° par rapport aux sections supérieures des lamelles (110) au moyen de fixations rotatives pouvant être bloquées (30) si bien que les sections inférieures des lamelles (120) peuvent effectuer une torsion par rapport aux sections supérieures des lamelles (110) autour de leurs axes verticaux (121) dans des positions angulaires jusqu'au moins 90° à la main et/ou par les sections supérieures des lamelles (110).

2. Store à lamelles verticales selon la revendication 1,
**caractérisé en ce**
**qu'**au moins une lamelle verticale (10) des lamelles verticales (10) qui forment le store (200) est constituée par au moins deux sections de lamelles superposées (110, 120) qui se complètent pour la longueur totale des lamelles verticales (10), que les deux sections de lamelles (110, 120) sont reliées l'une à l'autre par la fixation rotative (30) qui est constituée par deux étriers de maintien (31, 131), placés superposés, qui peuvent effectuer une torsion l'un par rapport à l'autre autour d'un axe central vertical commun (30a), dont l'étrier de maintien supérieur (31) est fixé à l'extrémité libre inférieure (110a) de la section supérieure des lamelles (110) et l'étrier de maintien inférieur (131) est maintenu à l'extrémité supérieure (120a) de la section inférieure des lamelles (120) de la lamelle verticale (10) et que la plage de pivotement ou de rotation des deux étriers de maintien (31, 131) l'un par rapport à l'autre est délimitée au moyen d'un dispositif de blocage (40), les sections supérieures de lamelles (110) et les autres lamelles verticales (10) configurées en une pièce étant déplaçables au moyen du cordon de commande (17) ou de la chaîne de commande (16) et leurs axes verticaux (11 ; 121) étant pivotants et les sections inférieures des lamelles (120) étant pivotantes manuellement ou par les sections supérieures des lamelles (110) autour de leurs axes de rotation verticaux (121).

3. Store à lamelles verticales selon l'une des revendications 1 ou 2,
**caractérisé en ce**
**que** chaque fixation rotative (30) qui relie respectivement deux sections de lamelle (110, 120) est constituée par deux étriers de maintien (31, 131') placés superposés, configurés comme des barres plates (31', 131') avec des évidements à peu près rectangulaires ou carrés (32, 32' ; 132, 132') configurés du côté de l'extrémité avec des ouvertures (32a, 32'a ; 132a, 132' a) qui se poursuivent respectivement en arêtes longitudinales supérieures (31'a, 131'a) des barres plates (31, 131'), que les deux barres plates (31', 131') présentent, sur leurs arêtes longitudinales (31'b, 131'a) tournées l'une vers l'autre, au milieu chacune un corps en disque en forme de cercle ou en forme de cercle partiel (33, 133), le corps en disque (33) étant pourvu sur l'étrier de maintien supérieur (31) d'un tourillon (35) et le corps en disque (133) présente, sur l'étrier de maintien inférieur (131), une forure (36) pour loger le tourillon (35) pour configurer l'axe de rotation (30a) et que le dispositif de blocage (40) est constitué par un trou oblong arqué, en particulier en forme de quart d'arc de cercle ou d'une rainure (41) dans le corps en disque (133) de l'étrier de maintien inférieur (131) de la fixation rotative (30) et d'une came (45) qui s'engrène dans le trou oblong (41) sur le côté inférieur du corps en disque (33) de l'étrier de maintien supérieur (31) de la fixation rotative (30) si bien qu'en position parallèle des deux étriers de maintien (31, 131) la came de l'étrier de maintien supérieur (31) vient reposer dans l'une des zones d'extrémité (A) du trou oblong (41) et, en position à angle droit des deux étriers de maintien (31, 131) l'un par rapport à l'autre, la came (45) vient reposer dans l'autre zone d'extrémité (B) du trou oblong (41).

4. Store à lamelles verticales selon l'une des revendications 1 à 3,
**caractérisé en ce**
**que** le tourillon (35) qui s'engrène dans la forure (36) dans le corps en disque (133) sur l'étrier de maintien inférieur (131) est pourvu d'une coudure qui saisit le bord de la forure (36) par derrière pour empêcher que l'étrier de maintien supérieur (31) ne s'enlève de l'étrier de maintien inférieur (131).

5. Store à lamelles verticales selon l'une des revendications 1 à 4,
**caractérisé en ce**
**que** les corps en disque (33, 133), le tourillon et la came (45) sont moulés sur les étriers de maintien (31, 131).

6. Store à lamelles verticales selon l'une des revendications 1 à 5,
**caractérisé en ce**
**que** la fixation rotative (30) avec ses étriers de maintien (31, 131) est constituée en une matière synthétique.

7. Store à lamelles verticales selon l'une des revendications 1 à 6,
**caractérisé en ce**
**que** les barres plates (31', 131') des étriers de maintien (31, 131) de la fixation rotative (30) ont une longueur qui est supérieure à la largeur des différentes lamelles verticales (10) si bien que les extrémités libres (31'd, 31'e ; 131'd, 131'e) avec les évidements (32, 32' ; 132, 132') des barres plates font saillie latéralement des sections de lamelles (110, 120).

8. Store à lamelles verticales selon l'une des revendications 1 à 7,
**caractérisé en ce**
**que** le trou oblong en forme de cercle partiel (41) dans le corps en disque (133) de l'étrier de maintien inférieur (131) de la fixation rotative (30) correspond à peu près à la longueur d'un quart de cercle.

9. Store à lamelles verticales selon l'une des revendications 1 à 8,
**caractérisé en ce**
**que** les lamelles verticales (10) qui sont constituées par des sections de lamelles (110, 120) qui sont reliées l'une à l'autre par des fixations rotatives (30) ont des sections de lamelles (110, 120) de même longueur.

10. Store à lamelles verticales selon l'une des revendications 1 à 8,
**caractérisé en ce**
**que** les lamelles verticales (10) qui sont constituées par des sections de lamelles (110, 120) qui sont reliées l'une à l'autre par des fixations rotatives (30) ont des sections de lamelles (110, 120) de longueur inégale.

11. Store à lamelles verticales selon l'une des revendications 1 à 10,
**caractérisé en ce**
**que** les sections inférieures des lamelles (120) des lamelles verticales (10) sont reliées l'une à l'autre des deux côtés dans la zone de leurs extrémités inférieures (120b) par des chaînes, chaînes à billes ou cordons de raccord (13).

12. Store à lamelles verticales selon l'une des revendications 1 à 11,
**caractérisé en ce**
**que** les sections supérieures des lamelles (110) des lamelles verticales (10) sont reliées l'une à l'autre des deux côtés dans la zone de leurs extrémités inférieures (110a) par des chaînes, chaînes à billes ou cordons de raccord (13).
